# EUROPÄISCHE PATENTSCHRIFT

(11) **EP 0 415 093 B1**
(45) Veröffentlichungstag und Bekanntmachung des Hinweises auf die Patenterteilung: **03.03.1993**
(21) Anmeldenummer: 90114467.5
(22) Anmeldetag: 27.07.1990
(51) Int. Cl.: E01C 5/06, E01C 5/04, E04F 15/08

(54) **Sechseck- bzw. Fünfeck-Stein**
Hexagonal respectively pentagonal stone
Pavé hexagonal respectivement pentagonal

(30) Priorität: 29.08.1989 DE 8910290 U
(43) Veröffentlichungstag der Anmeldung: 06.03.1991
(73) Patentinhaber: BIRKENMEIER KG GMBH & CO, Baustoffwerke, D-79206 Breisach (DE)
(72) Erfinder: Franke, Roland, I-39057 Eppan (BZ) (IT)
(74) Vertreter: Patent- und Rechtsanwaltssozietät, Schmitt, Maucher & Börjes

(56) Entgegenhaltungen:
- DE-A- 2 645 430
- DE-A- 3 303 210
- DE-A- 3 506 545
- DE-U- 1 991 562
- FR-A- 772 776

## Beschreibung

Die Erfindung betrifft einen Sechseck- bzw. Fünfeck-Stein als dekoratives Verbundpflasterelement oder Verbundplattenelement, insbesondere aus Beton oder Keramikmaterial.

Die zunehmende Erweiterung von Fußgängerzonen in innerstädtischen Geschäfts- und Wohnbereichen und sonstigen Flächengestaltungen von Plätzen und Gehwegen erfordert neben großen Stückzahlen von Pflastersteinen und Bodenplatten vor allem auch optisch ansprechende Lösungen.

Bisher sind Pflastersteine oder Platten bekannt, die quadratisch, rechteckig, sechseckig oder in einigen Sonderformen gestaltet sind. Dazu gehören beispielsweise auch Verbundsteine mit wellenartigen Seiten-Gestaltungen oder Dekorpflastersteine, bei denen die Seitenflächen gekrümmt sein können.

Aus der DE-A-33 03 210 sowie der DIN-Norm 485, Ausgabe Jan.1934 und Juni 1963 sind unterschiedlich gestaltete Platten und Steine bekannt, überwiegend quadratische Platten, bei denen für die selten vorkommenden Fälle eines rechteckigen Verbundpflasters auch Eckplatten vorgesehen sind, die zur Anpassung an einen schräg verlaufenden Verbund der quadratischen Platten fünfeckförmig gestaltet sind. Sie sind dann aber selbst keine Fünfeck-Steine, die als dekoratives Verbundpflasterelement oder Verbundplattenelement Verwendung finden, sondern es handelt sich um eine in Kauf genommene Sonderanfertigung, um den eigentlichen Verbund aus quadratischen Platten auch in einem Eckbereich abschließen zu können.

Es besteht deshalb die Aufgabe, ein dekoratives Verbundpflasterelement oder Verbundplattenelement zu schaffen, welches eine neue Umrißform hat und sich von den bisherigen Steinen und Platten unterscheidet, dennoch aber - auch zusammen mit bekannten Steinformen - gut in einem Verbund verlegt werden kann. Dabei soll der neue Stein der eingangs erwähnten Art auch nur mit sich selbst - ggf. mit einigen randausgleichenden Zusatzsteinen - verlegt werden können und dabei trotzdem unregelmäßig erscheinende Flächengestaltungen erlauben. Gleichzeitig soll dennoch die Herstellbarkeit einfach sein.

Zur Lösung dieser Aufgabe ist der eingangs erwähnte Sechseck- bzw. Fünfeck-Stein dadurch gekennzeichnet, daß von einer quadratischen Stein-, Beton- oder Keramikplatte genau ein Achtel der Gesamtfläche im Randbereich ausgespart ist, wobei diese Aussparung wahlweise rechteckig bzw. als rechtwinklig gleichschenkliges Dreieck ausgebildet ist.

Der erfindungsgemäße Sechseck- bzw. Fünfeck-Stein besteht also aus einer quadratischen Platte, von der aber durch Wegnahme eines Achtels nur noch sieben Achtel übrigbleiben. Schon zwei dieser Sieben-Achtel-Steine oder -Platten zusammengefügt ergeben ein optisch interessantes Verlege-Muster. Dabei können gerade die Stellen der Steine oder Platten zusammengefügt werden, an denen die Aussparung vorhanden ist. Eine Kombination mit herkömmlichen Steinen ist dann möglich, wenn vor allem die Abmessung des weggenommenen, rechtwinklig-gleichschenkligen Dreieckes auf die Abmessungen solcher herkömmlicher Steine bezogen ist.

Durch die als rechtwinklig-gleichschenkliges Dreieck ausgebildete Aussparung kann der Fünfeck-Stein gebildet sein, welcher drei rechte und zwei Winkel zu jeweils 135 Grad zwischen seinen Begrenzungslinien aufweist. Dies führt dazu, daß die der Hypothenuse des ausgesparten oder entfernten rechtwinkligen Dreiecks entsprechende Seite mit der entsprechenden Seite eines zweiten Fünfeck-Steines im Verbund zusammenpaßt, wobei die von den Enden der zusammenliegenden Seiten jeweils unter 135° abgehenden und somit im rechten Winkel zueinanderstehenden Seiten der beiden zusammenliegenden Steine die halbe Länge der parallel zu Ihnen liegenden Seiten der Steine haben. Somit entstehen jeweils benachbart zu diesen aneinanderliegenden Seiten zweier Steine Winkelräume mit rechtwinkligen Begrenzungen.

Bei einer abgewandelten Ausführungsform mit rechteckigen Aussparungen ist es zweckmäßig, wenn die rechteckigen Aussparungen zweier gegeneinander um 180° verdreht zusammengefügter Steine oder Platten ineinanderpassen, wobei die jeweils ein Achtel eines Quadrates entsprechende Aussparung des einen Steines von dem Nachbarbereich dieser Aussparung des anderen Steines ausgefüllt ist. Dabei reicht das ausgesparte Achtel an einer Seite des Steines über die Häfte seiner Abmessung, an der rechtwinklig dazu liegenden Seite über ein Viertel der Länge dieses Steines, so daß zwei um 180° an diesen Aussparungen ineinandergreifende Steine wiederum benachbart zu ihrer Berührung rechteckige Winkelräume bilden, deren Begrenzungsseiten der Hälfte der Steinbreite entsprechen.

Bei dem besonders bevorzugten Fünfeck-Stein mit einer dreieckigen Aussparung ist es möglich, daß acht abwechselnd mit einer langen und einer schrägen Seite zusammenliegende Fünfeck-Steine zwischen sich eine quadratische Steinplatte umschließen. Diese quadratische Steinplatte füllt dann die jeweils benachbart zu den Berührfugen gebildeten, bei der kreisförmigen Anordnung der acht Platten freibleibende quadratische Öffnung gerade aus.

Der erfindungsgemäße Fünfeck-Stein kann auch so verwendet werden, daß er zusammen mit weiteren derartigen oder anderen Steinen oder Platten als vertikal zu verlegende Wandverkleidungsplatte vorgesehen ist, wobei gegebenenfalls die Oberfläche der im Verbund angeordneten Steine reliefartig gegeneinander versetzt sein können.

Da die Umrißform des Steines sehr einfach ist, ist er nicht nur einfach zu verlegen, sondern kann auch sehr einfach in entsprechenden Negativformen aus Beton gefertigt werden. Aufwendige Verzahnungen mit entsprechender Bruchgefahr oder einer Schwächung des gesamten Steines werden vermieden und dennoch ergeben sich erhebliche zusätzliche Gestaltungsmöglichkeiten.

Nachstehend ist die Erfindung mit ihren ihr als wesentlich zugehörenden Einzelheiten anhand der Zeichnung noch näher beschrieben.

Es zeigt in zum Teil schematisierter Darstellung:
Fig. 1 ein erstes Ausführungsbeispiel eine Steines mit fünf Außenecken, der aus einer qadratischen Grundform durch Aussparung eines rechteckigen Achtels gebildet ist,
Fig. 2 eine Draufsicht zweier Fünfeck-Steine gemäß Fig. 1, wobei sie im Bereich ihrer rechteckigen Aussparungen um 180° verdreht ineinandergefügt sind,
Fig. 3 eine abgewandelte bevorzugte Ausführungsform eines erfindungsgemäßen Fünfeck-Steines, bei welchem an einer qadratischen Grundform ein gleichschenkliges rechtwinkliges Dreieck ausgespart ist, dessen Hypotenuse jeweils von der Mitte einer Quadratseite genau zu der Mitte der im rechten Winkel angeordneten Quadratseite verläuft,
Fig. 4 eine Draufsicht zweier mit der Begrenzung der Aussparung aneinandergefügter Fünfeck-Steine gemäß Fig. 3,
Fig. 5 eine Draufsicht des Fünfeck-Steines gemäß Fig. 3 mit Angaben der Abmessungen der jeweils rechtwinklig zueinanderstehenden Begrenzungslinien,
Fig. 6 eine Draufsicht zweier Fünfeck-Steine, wobei die Anordnung gemäß Fig. 2 und die Anordnung gemäß Fig. 4 zum Vergleich übereinandergezeichnet sind und woraus sich ergibt, daß der Gesamtumriß dieses Steinpaares unabhängig von der Form der Aussparung gleich bleibt,
Fig. 7 einen Verbund einer Pflasterung oder Ausstattung mit Platten gemäß Fig. 3 bis 5,
Fig. 8 ein gegenüber Fig. 7 abgewandeltes Verlegemuster, bei welchem durch den Versatz von jeweils zwei Plattenpaaren gemäß Fig. 4 in Richtung einer Längsseite jeweils ein kleineres Quadrat mit der halben Seitenlänge der größten Seitenlänge des erfindungsgemäßen Fünfeck-Steines gebildet und durch einen entsprechenden quadratischen Zusatzstein ausgefüllt ist,
Fig. 9 ein Verlegemuster des erfindungsgemäßen Fünfeck-Steines gemäß den Figuren 3 bis 5, wobei jeweils acht abwechselnd mit einer langen und einer an der Aussparung schrägen Seite zusammenliegende Fünfeck-Steine eine quadratische Steinplatte umschließen, deren Seitenlänge der größeren Seitenlänge des Fünfeck-Steines entspricht und wobei im Randbereich der Pflasterung der Hälfte beziehungsweise im Eckbereich einem Viertel dieser quadratischen Steinplatte entsprechende Abschlußsteine einen gesamten Baumsatz mit Fünfeck-Steinen vervollständigen,
Fig. 10 eine Abwandlung des Verlegemusters gemäß Fig. 9, wobei jeweils zwischen einem aus acht Fünfeck-Steinen und einer davon umschlossenen quadratischen Steinform noch einmal zwei qadratische Steine oder Platten eingefügt sind,
Fig. 11 ein Verlegemuster unter Verwendung eines Bausatzes etwa gemäß den Figuren 9 und 10, wobei die zwischen jeweils zwei aus acht Fünfeck-Steinen und einer quadratischen Platte befindlichen Gruppen angeordneten Steine oder Platten als Rechteckplatten von der doppelten Größe zweier quadratischer Platten angeordnet sind, wobei eine Fortsetzung einer rechteckigen Pflasterung nach einer Seite hin angedeutet ist, sowie
Fig. 12 eine weitere Abwandlung eines Verlegemusters mit einem Bausatz aus einem Fünfeck-Stein gemäß Fig. 3 bis 5, einem schmalen Rechteck-Stein und einem verkleinerten quadratischen Stein, wobei diese Bestandteile des Bausatzes neben dem Verlegemuster mit-dargestellt sind.

Bei beiden Ausführungsbeispielen, nämlich dem nach Fig. 1 einerseits und vor allem dem bevorzugten Ausführungsbeispiel gemäß den Figuren 3 bis 5 andererseits ist von einer quadratischen Platte genau ein Achtel von deren Gesamtfläche ausgespart oder weggelassen, wobei dieses ausgesparte fiktive Teil in Fig. 1 und 3 jeweils mit etwas Abstand zu der dadurch gebildeten Aussparung mit-dargestellt ist.

Im Ausführungsbeispiel nach Fig. 1 ist diese Aussparung 2 rechteckig, im Ausführungsbeispiel nach Fig. 3 ist diese Aussparung als rechtwinklig-gleichschenkliges Dreieck 3 ausgebildet, wobei in beiden Ausführungsbeispielen diese Aussparung an wenigstens einer Seitenlinie 4 der gedacht quadratischen Platte genau bis zu deren Mitte reicht und geradlinig begrenzt ist.

Durch die als rechtwinklig-gleichschenkliges Dreieck 3 ausgebildete Aussparung des Fünfeck-Steines 1 gemäß Fig. 3 bis 5 weist dieser Fünfeck-Stein 1 drei rechte und zwei Winkel von jeweils 135° zwischen seinen Begrenzungslinien 4, 5 und 6 auf. Die der Hypotenuse des ausgesparten oder entfernten Dreieckes 3 entsprechende Seitenlinie 5 paßt aufgrund der regelmäßigen Form und der gleichschenkligen Ausbildung des Dreieckes 3 sowie der Maßnahme, diese Hypotenuse genau bis zur Mitte der geradlinigen Seitenlinien 4 reichen zu lassen, mit der entsprechenden Seite 5 eines zweiten Fünfeck-Steines 1 im Verbund zusammen, wie es schematisiert in Fig. 4 sowie außerdem in mehreren Verlegebeispielen gemäß den Figuren 6 bis 12 dargestellt ist. Die von den Enden der zusammenliegenden Seitenlinien 5 jeweils unter 135° abgehenden und somit im rechten Winkel zueinander stehenden Seitenlinien 4 der beiden zusammenliegenden Steine 1 haben dabei erfindungsgemäß jeweils die halbe Länge der parallel zu ihnen liegenden Seiten 6 der Steine 1.

Auch die rechteckigen Aussparungen 2 zweier gegeneinander gemäß Fig. 2 und 6 um 180° verdreht zusammengefügter Steine 1 passen ineinander, wobei die jeweils einem Achte 1 eines Quadrates entsprechende rechteckige Aussparung 2 des einen Steines 1 von dem Nachbarbereich dieser Aussparung 2 des anderen Steines 1 ausgefüllt ist. In Fig. 6 ist dabei zum Vergleich auch die Anordnung zweier mit ihren Begrenzungslinien 5 ihrer Dreieck-Aussparungen 3 zusammenliegenden Steine 1 gemäß den Figuren 3 bis 5 angedeutet um zu verdeutlichen, daß die Verlegemuster gemäß den Figuren 6 bis 12 auch mit solchen Steinen 1 mit einer rechteckigen Aussparung 2 gebildet werden können. Es ergeben sich nämlich jeweils rechtwinklig zueinander stehende und voneinander wegführende Seitenlinien 4 und somit Winkelräume, in die entsprechende weitere Steine oder auch Zusatzsteine gemäß den Verlegemustern der dargestellten Beispiele eingefügt werden können.

Besonders gut eignet sich der erfindungsgemäße Fünfeck-Stein dazu, daß acht abwechselnd mit einer langen Seiten 6 und einer schrägen Seite 5 zusammenliegende Fünfeck-Steine 1 zwischen sich eine quadratische Steinplatte 7 umschließen. Somit läßt sich die Erfindung auch als Bausatz bezeichnen, zu dem mehrere Steinformen gehören, deren wichtigste der erfindungsgemäße Fünfeck-Stein ist, zu dem dann quadratische oder auch rechteckige weitere Steinplatten 7, 8, 9 und 10 unterschiedlicher Größe gehören können, wie es in den Ausführungsbeispielen dargestellt ist.

Es sei noch erwähnt, daß der erfindungsgemäße Stein 1 zusammen mit weiteren, mit ihm gleichen oder auch anderen Steinen oder Platten auch als vertikal zu verlegende Wandverkleidungsplatte benutzt werden kann, wobei gegebenenfalls sogar die Oberflächen der im Verbund angeordneten Steine gegenüber einer gemeinsamen Ebene unterschiedliche Höhenlagen haben können, also reliefartig gegeneinander versetzt sein können.

Somit ergibt sich insgesamt ein Fünfeck-Stein 1, der aufgrund dreier im rechten Winkel zueinander stehender Seitenbegrenzungen und einer Aussparung eine originelle Außenform hat, die dennoch unkompliziert ist, also keine schwierige Herstellung bedingt, und reizvolle vielfältige Verlegemuster erlaubt, sei es bei der Verwendung dieses Fünfeck-Steines 1 alleine, sei es im Zusammenwirken mit weiteren sehr einfachen quadratischen oder rechteckigen Steinen 7 bis 10. Aufgrund der klaren Umrißform sind dabei auch keine Schwächungslinien oder geschwächte Bereiche vorhanden, die unter Belastung einer erhöhten Bruchgefahr ausgesetzt sind, so daß sich gleichzeitig auch eine sehr stabile Pflasterung bilden läßt. Da die Größe der Steine nahezu beliebig gewählt werden kann, können sie so gestaltet sein, daß auch ein schnelles Verlegen ermöglicht wird.

Da die Aussparungen jeweils mindestens einen rechten Winkel haben, bei Fig. 3 tatsächlich nur einen, bei Fig. 1 sogar deren vier, ergeben sich in vorteilhafter Weise beim Zusammenlegen der erfindungsgemäßen Fünfeck-Steine gemäß Fig. 2, 4 und 6 jeweils von der gemeinsamen Verbindungs-Seitenlinie 5 abgehend rechte Winkel, die eine Kombination mit weiteren erfindungsgemäßen Fünfeck-Steinen oder auch sehr einfachen quadratischen oder rechteckigen Steinen erleichtert.

Der Sechseck- bzw. Fünfeck-Stein 1 ist dadurch gebildet, daß von einer quadratischen Grundform genau ein Achtel der Gesamtfläche ausgespart ist, wobei diese Aussparung zumindest an einer Seitenlinie 4 des Quadrates genau bis zu dessen Mitte reicht und geradlinig begrenzt ist und wobei diese Aussparung wahlweise ein Rechteck 2 oder ein rechtwinkliggleichschenkliges Dreieck 3 ist, wobei demgemäß jeweils eine Seitenlinie ebenfalls der Hälft der Länge der Seitenlinien 4 des ursprünglichen Quadrates entspricht.

## Patentansprüche

1. Sechseck- bzw. Fünfeck-Stein (1) als dekoratives Verbundpflasterelement oder Verbundplattenelement, insbesondere aus Beton oder Keramikmaterial, **dadurch gekennzeichnet,** daß von einer quadratischen Stein-, Beton- oder Keramik-Platte genau ein Achtel der Gesamtfläche im Randbereich ausgespart ist, wobei diese Aussparung (2) wahlweise rechteckig bzw. als rechtwinklig-gleichschenkliges Dreieck (3) ausgebildet ist.

2. Sechseck- bzw. Fünfeck-Stein nach Anspruch 1, dadurch gekennzeichnet, daß die Aussparung (2, 3) an wenigstens einer Seitenlinie (4) der quadratischen Platte genau bis zu deren Mitte reicht und geradlinig begrenzt ist.

3. Fünfeck-Stein nach Anspruch 1 oder 2, dadurch gekennzeichnet, daß durch die als rechtwinkliggleichschenkliges Dreieck (3) ausgebildete Aussparung der Fünfeck-Stein (1) gebildet ist, welcher drei rechte und zwei Winkel zu jeweils 135° zwischen seinen Begrenzungslinien (4, 5, 6) aufweist.

4. Fünfeck-Stein nach Anspruch 1 bis 3, dadurch gekennzeichnet, daß die der Hypothenuse des ausgesparten oder entfernten Dreieckes (3) entsprechende Seitenlinie (5) mit der entsprechenden Seite (5) eines zweiten Fünfeck-Steines (1) im Verbund zusammenpaßt, wobei die von den Enden der zusammenliegenden Seitenlinien (5) jeweils unter 135° abgehenden und somit im rechten Winkel zueinanderstehenden Seitenlinien (4) der beiden zusammenliegenden Steine (1) die halbe Länge der parallel zu ihnen liegenden Seiten (6) der Steine (1) haben.

5. Sechseck-Stein nach Anspruch 1 oder 2, dadurch gekennzeichnet, daß die rechteckigen Aussparungen (2) zweier gegeneinander um 180° verdreht zusammengefügter Steine (1) ineinander passen, wobei die jeweils einem Achtel eines Quadrates entsprechende rechteckige Aussparung (2) des einen Steines (1) von dem Nachbarbereich dieser Aussparung (2) des anderen Steines (1) ausgefüllt ist.

6. Fünfeck-Stein nach einem der Ansprüche 1 bis 4, dadurch gekennzeichnet, daß acht abwechselnd mit einer langen Seite (6) und einer schrägen Seite (5) zusammenliegende Fünfeck-Steine (1) zwischen sich eine quadratische Steinplatte (7) umschließen.

7. Sechseck- bzw. Fünfeck-Stein nach einem der vorstehenden Ansprüche, dadurch gekennzeichnet, daß er zusammen mit weiteren derartigen oder anderen Steinen der Platten als vertikal zu verlegende Wandverkleidungsplatte vorgesehen ist, wobei gegebenenfalls die Oberflächen der im Verbund angeordneten Steine reliefartig gegeneinander versetzt sind.

## Claims

1. A hexagonal or polygonal stone (1) as a decorative composite sett element or composite slab element, particularly of concrete or ceramic material, **characterized in that** of a square stone, concrete or ceramic slab or tile exactly one eighth of the total area is recessed in the marginal zone, said recess (2) being devised to be rectangular or to be a right-angled isosceles triangle (3) alternatively.

2. A hexagonal or polygonal stone as claimed in claim 1 , characterized in that at at least one side line (4) of the square slab or tile the recess (2, 3) extends exactly to the centre of said side line and is bounded by a straight line.

3. A pentagonal stone as claimed in claim 1 or claim 2, characterized in that the pentagonal stone (1) is formed by the recess taking the form of a right-angled isosceles triangle (3) and has three right angles and two angles each of 135° between its boundary lines (4, 5, 6).

4. A pentagonal stone as claimed in claims 1 to 3, characterized in that the side line (5) corresponding to the hypotenuse of the recessed or removed triangle (3) matches the corresponding side (5) of a second pentagonal stone (1) in a composite arrangement, wherein the side lines (4) - which form part of the two contiguous stones (1) and depart in each case at 135° from the ends of the contiguous side lines (5) and are therefore at right angles to one another - are half the length of those sides (6) of the stones (1) which are parallel thereto.

5. A hexagonal stone as claimed in claim 1 or claim 2, characterized in that two stones (1) joined together in a condition turned through 180° to each other have their right-angled recesses (2) fitting together, the right-angled recess (2) of the one stone (1) being filled by the neighbouring zone of said recess (2) of the other stone (1), the right-angled recess (2) corresponding in each case to one eighth of a square.

6. A pentagonal stone as claimed in any one of claims 1 to 4, characterized in that eight pentagonal stones (1) having in turn one long side (6) and one sloped side (5) in contiguity enclose a square stone slab (7) therebetween.

7. A hexagonal or pentagonal stone as claimed in any one of the preceding claims, characterized by being provided together with further like or different stones, slabs or tiles as a wall facing slab or tile to be placed vertically, the surfaces of the stones in a composite arrangement possibly being offset in a relief-like manner.

## Revendications

1. Pavé hexagonal ou pentagonal (1) comme élément décoratif de pavage ou de dallage, en particulier en béton ou en céramique, caractérisé en ce qu'un huitième exactement de la surface totale d'un pavé ou d'une dalle carré en béton ou en céramique est découpé dans la zone du bord, cette découpe (2) étant réalisée, au choix, en forme de rectangle ou de triangle (3) rectangle-isocèle.

2. Pavé hexagonal ou pentagonal selon la revendication 1, caractérisé en ce que la découpe (2, 3) s'étend au moins sur un côté (4) de la dalle carrée jusqu'en son milieu et est rectiligne.

3. Pavé pentagonal selon la revendication 1 ou 2, caractérisé en ce que le pavé pentagonal (1) est réalisé en y découpant un triangle (3) rectangle-isocèle et présente entre ses côtés (4, 5, 6) trois angles droits et deux angles de 135° chacun.

4. Pavé pentagonal selon les revendications 1 à 3, caractérisé en ce que le côté (5) correspondant à l'hypoténuse du triangle (3) découpé ou enlevé s'assemble, dans le pavage, avec le côté (5) correspondant d'un deuxième pavé pentagonal (1), la longueur des côtés (4) joints des deux pavés (1) assemblés qui partent chacun à 135° des extrémités des côtés (5) joints et qui forment un angle droit étant la moitié de la longueur des côtés (6) des pavés (1) qui leur sont parallèles.

5. Pavé hexagonal selon la revendication 1 ou 2, caractérisé en ce que les découpes (2) rectangulaires de deux pavés (1) assemblés à 180° s'emboîtent, la découpe (2) rectangulaire de l'un des pavés (1) qui correspond à un huitième d'un carré étant comblée par la zone de l'autre pavé (1) voisine de la découpe (2).

6. Pavé pentagonal selon l'une des revendications 1 à 4, caractérisé en ce que huit pavés pentagonaux (1) assemblés alternativement par un côté long (6) et un côté oblique (5) entourent une dalle (7) carrée.

7. Pavé hexagonal ou pentagonal selon l'une des revendications précitées, caractérisé en ce que ce pavé est prévu pour être utilisé avec d'autres pavés du même type ou d'un type différent pour servir de dalle pour façade à poser verticalement, les surfaces des pavés du pavage étant, le cas échéant, décalées les unes par rapport aux autres pour former un relief.
